# EUROPÄISCHE PATENTANMELDUNG

(11) **EP 4 321 474 A1**
(43) Veröffentlichungstag der Anmeldung: **14.02.2024**
(21) Anmeldenummer: 23186426.5
(22) Anmeldetag: 19.07.2023
(51) Int. Cl.: B67C 3/24

(54) **FÜLLANLAGE SOWIE VERFAHREN ZUM BEFÜLLEN VON BEHÄLTERN**

(30) Priorität: 01.08.2022 DE 102022119201
(71) Anmelder: KHS GmbH, 44143 Dortmund (DE)
(72) Erfinder: Krulitsch, Dieter-Rudolf, 55545 Bad Kreuznach (DE); Sichward, Viktor, 55494 Büchenbeuren (DE)

(57) **Zusammenfassung**

Die Erfindung betrifft eine Füllanlage zum Befüllen von Behältern (3) mit zumindest einem Füllelement (2), wobei das Füllelement (2) zumindest ein Füllventil (7) und eine dem Füllventil (7) zugeordnete Aufnahmevorrichtung (6) zur Aufnahme der Behälter (3) aufweist, wobei die Aufnahmevorrichtung (6) ausgehend von einer Einführposition über einen Stellhub gegenüber dem Füllventil (7) beweglich angeordnet ist. Erfindungsgemäß sind separate Antriebsmittel zum Bewirken des Stellhubes und eines an den Stellhub anschließenden Anpresshubes der Aufnahmevorrichtung (6) vorgesehen.

## Beschreibung

Die folgende Erfindung betrifft eine Füllanlage zum Befüllen von Behältern mit zumindest einem Füllelement, wobei das Füllelement zumindest einem Füllventil und einem Füllventil zugeordnete Aufnahmevorrichtung zur Aufnahme von Behältern aufweist, wobei die Aufnahmevorrichtung ausgehend von einer Einführposition über einen Stellhub gegenüber dem Fluidventil beweglich angeordnet ist.

Mit einem Hub ist im Rahmen der Erfindung stets eine Richtung gemeint, welche in vertikaler Richtung und damit im Wesentlichen parallel zur Gravitationskraft erfolgt. Die Richtung wird im Folgenden auch als Hubrichtung bezeichnet.

Derartige Füllanlagen sind grundsätzlich aus dem Stand der Technik bekannt, wobei sich die Erfindung insbesondere auf Füllanlagen aus der Getränkeindustrie bezieht. Entsprechend handelt es sich bei den Behältern bevorzugt um Flaschen oder um Dosen. Im Falle von Flaschen handelt es sich um Getränkeflaschen, welche entweder aus Glas oder aber auch aus Kunststoff, insbesondere aus Polyethylenterephthalat (PET), gebildet sind.

Gattungsgemäße Füllanlagen sind grundgesetzlich aus dem Stand der Technik bekannt und dienen dazu, die Behälter in einer Einführungsposition in einer Aufnahmevorrichtung aufzunehmen und dann durch einen entsprechenden Stellhub an dem Füllventil anzuordnen.

Die DE 10 2010 007 288 A1 beschreibt beispielsweise, dass die Aufnahmevorrichtung über einen kurvengesteuertes Antriebsmittel in Hubrichtung bewegt werden kann. Hierbei ist das kurvengesteuerte Antriebsmittel so eingerichtet, dass durch Abrollen einer Führungsrolle an einer speziell ausgestalteten Führungskurve die Aufnahmevorrichtung in Hubrichtung nach unten gedrückt wird und sodann ein Behälter in die Aufnahmevorrichtung eingeführt werden kann. Sodann läuft die Führungskurve in Hubrichtung nach oben, wobei ein Federelement die Aufnahmevorrichtung über einen Stellhub nach oben und den in dem Aufnahmeelement angeordneten Behälter gegen einen Dichtungssitz des Füllelementes drückt. Entsprechend bewirkt dieses Federelement einerseits eine Bewegung der Aufnahmevorrichtung und erzeugt andererseits den zur Abdichtung erforderlichen Anpressdruck zwischen Behälter und Dichtungssitz.

Alternativ ist es aus der Praxis auch bekannt, dass der Anpressdruck über ein Schiebeelement innerhalb des Füllventils bewirkt werden kann. Hierbei ist zu beachten, dass im Zuge der Füllung ein gewisser Fülldruck innerhalb des Füllventils anliegt, wobei durch eine entsprechende Ausgestaltung der an dem Fülldruck anliegenden Flächen das Schiebeelement an den Behälter herangerückt werden kann. Dies setzt allerdings voraus, dass die Behälter während des Befüllens bezüglich der Hubeinrichtung fest zueinander angeordnet sind.

Ausgehend von einer solchen Füllanlage ist es auch bekannt, dass beispielsweise zwischen der Einführposition und einer Betriebsposition, in der eine Befüllung der Behälter erfolgt, ein großer Stellhub überwunden werden muss. Dieser Stellhub wird üblicherweise über ein kurvengesteuertes Antriebsmittel bewirkt. Nach Durchlaufen des erforderlichen Stellhubes wird dann die Aufnahmevorrichtung gegenüber dem Füllventils verriegelt und das Stellelement mit Druck beaufschlagt.

Entsprechend sind mehrere Schritte notwendig, um eine ausreichende Anpressung des Behälters an dem Dichtungssitz zu ermöglichen. Hierbei ist stets sicherzustellen, dass nicht nur der Stellhub in geeigneter Art und Weise erfolgt, sondern vielmehr auch die Verriegelung und Entriegelung der Aufnahmevorrichtung zuverlässig erfolgt.

Der Erfindung liegt die Aufgabe zugrunde, eine Füllanlage anzugeben, welche sich gegenüber den aus der Praxis bekannten Lösungen durch eine einfache und zuverlässige Ausgestaltung auszeichnet, durch die einerseits vergleichsweise große Stellhübe und zugleich das Aufbringen eines erforderlichen Anpressdruckes in einfacher Art und Weise möglich wird.

Gegenstand und Lösung dieser Aufgabe ist eine Füllanlage gemäß Anspruch 1. Erfindungsgemäß ist demnach vorgesehen, dass separate Antriebsmittel zum Bewirken des Stellhubes und eines an den Stellhub anschließenden Anpresshubes der Aufnahmevorrichtung vorgesehen sind.

Es wird somit deutlich, dass der Anpressdruck durch eine Hubbewegung der Aufnahmevorrichtung bewirkt wird, wobei der Gesamthub der Aufnahmevorrichtung in einen Stellhub und einen Anpresshub unterteilt werden kann.

Der Stellhub ist hierbei deutlich länger ausgebildet als der Anpresshub, wobei das Verhältnis zwischen Stellhub und Anpresshub zumindest 3:1, bevorzugt zumindest 4:1, besonders bevorzugt zumindest 5:1 beträgt. Entsprechend soll mittels des Stellhubes vor allem ein großer Abstand zwischen der Einführposition und der Betriebsstellung überbrückt werden, wobei durch Aufbringen einer verhältnismäßig kleinen Kraft die Aufnahmevorrichtung bzw. ein in der Aufnahmevorrichtung angeordneter Behälter räumlich nahe an das Füllventil herangeführt werden kann.

Im Gegensatz dazu dient der Anpresshub vor allem zum Aufbringen eines ausreichend großen Anpressdruckes, sodass eine deutlich größere Kraftaufwendung erforderlich ist. Insofern zeichnen sich der Stellhub durch einen großen Weg bei geringerer Krafteinwirkung und der Anpresshub durch einen kleinen Weg bei großer Krafteinwirkung aus.

Die Erfindung geht hierbei von der Erkenntnis aus, dass es von besonderem Vorteil ist, wenn der Stellhub einerseits und der Anpresshub andererseits durch unterschiedliche Antriebsmittel bewirkt werden, wobei dann jedes Antriebsmittel an die speziellen Bedingungen angepasst werden kann.

Besonders bevorzugt ist in diesem Zusammenhang eine Ausgestaltung, bei der das zumindest eine Füllelement einen Fluiddruckantrieb zum Bewirken des Anpresshubes aufweist. Unter einem Fluiddruckelement werden im Rahmen der Erfindung sämtliche Antriebsmittel verstanden, bei denen die zur Bewirkung des Hubes erforderlichen Kräfte durch einen statischen Druck eines Fluids, z. B. einer Flüssigkeit oder eines Gases, aufgebracht werden. Besonders vorteilhaft ist in diesem Zusammenhang die Ausgestaltung als pneumatischer Antrieb, wobei dann innerhalb eines Pneumatikzylinders eine Bewegung in Hubrichtung bewirkt werden kann. Insbesondere pneumatische Antriebe haben den Vorteil, dass sie gerade in lebensmitteltechnisch sensiblen Bereichen eingesetzt werden können, da sie ausschließlich mit Luft betrieben werden. Im Gegensatz dazu erfordern Hydraulikantriebe das Vorsehen eines entsprechenden Hydrauliköls, wobei das Austreten von Hydrauliköl zu Verunreinigungen innerhalb der Füllanlage führen kann. Im Rahmen der Erfindung sind grundsätzlich auch andere Antriebsmittel, z. B. ein elektrischer Antrieb, insbesondere ein Elektrozylinder, denkbar, wobei sich aber gerade Fluiddruckantriebe durch das Aufbringen einer großen Kraft bei geringem Hub auszeichnen.

Gemäß einer besonders bevorzugten Ausgestaltung der Erfindung ist eine Koppelvorrichtung mit dem Fluiddruckantrieb verbunden, welche in einer Koppelstellung die Aufnahmevorrichtung mit dem Fluiddruckantrieb verbindet. Entsprechend stellt die Koppelvorrichtung ein Bindeglied zwischen der Aufnahmevorrichtung und dem Fluiddruckantrieb dar, wobei die Koppelung lediglich für einen gewissen Zeitabschnitt während des Füllvorgangs erfolgen soll. Hierzu ist die Koppelvorrichtung so eingerichtet, dass erst am Ende des Stellhubes eine Verbindung zwischen dem Fluiddruckantrieb und der Aufnahmevorrichtung erfolgt, sodass dann über den Fluiddruckantrieb der Anpresshub und der hierdurch bewirkte Anpressdruck eingestellt werden kann. Für die Verbindung zwischen der Aufnahmevorrichtung und der Koppelvorrichtung ist es ausreichend, wenn diese dergestalt ist, dass diese ausschließlich in Hubrichtung wirkt. Entgegen der Hubrichtung ist eine entsprechende Verbindung nicht zwingend erforderlich, da allein durch die Schwerkraft des Aufnahmeelementes eine entsprechende Bewegung erfolgen kann.

Die Koppelvorrichtung weist bevorzugt zumindest einen Koppelarm auf, welcher ausgehend von einer Grundstellung sowohl in Hubrichtung als auch in eine senkrecht oder schräg dazu verlaufende Richtung in die Koppelstellung bewegbar ist. Mit einer Grundstellung ist in diesem Zusammenhang eine Stellung gemeint, bei der die Koppeleinrichtung nicht mit der Aufnahmevorrichtung verbunden ist. Durch die senkrecht oder schräg zur Hubrichtung verlaufende Bewegung des Koppelarms ist es möglich, die Aufnahmevorrichtung bzw. Abschnitte der Aufnahmevorrichtung bezüglich der Hubrichtung zu hintergreifen, wobei sodann durch die Bewegung in Hubrichtung der Anpresshub der Aufnahmevorrichtung bewirkt werden kann.

Grundsätzlich ist es ausreichend, wenn die Bewegung des zumindest einen Koppelarms in Hubrichtung und die Bewegung senkrecht oder schräg dazu nacheinander erfolgen. Zugleich ist es aber auch möglich, dass während der senkrechten Bewegung auch eine Bewegung in Hubrichtung erfolgt, sodass die Aufnahmevorrichtung zeiteffizient mit dem Fluiddruckantrieb verbunden werden kann. Bevorzugt weist die Koppeleinrichtung zwei parallel zueinander angeordnete Koppelarme auf, sodass ein gleichmäßiges Aufbringen der für den Anpresshub erforderlichen Anpresskraft durch den Fluiddruckantrieb möglich ist.

Besonders bevorzugt ist in diesem Zusammenhang eine Ausgestaltung, bei der der zumindest eine Koppelarm über einen in eine Führungsnut eingreifenden Führungsstift zwischen der Grundstellung und der Koppelstellung bewegbar ist. Vorzugsweise ist die Führungsnut zumindest abschnittsweise bogenförmig ausgebildet. Gemäß einer solchen Ausgestaltung verläuft die Führungsnut dann sowohl in Hubrichtung als auch in der senkrecht oder schräg dazu verlaufenden Richtung, sodass allein durch den Verlauf der Führungsnut die Bewegung des zumindest einen Koppelarms bestimmt werden kann. Der Führungsstift kann beispielsweise an dem Gehäuse des Fluiddruckantriebes oder an einem an das Gehäuse angrenzenden Bauteil angeordnet sein.

Zum Einkoppeln der Koppeleinrichtung kann der zumindest eine Koppelarm mit einem Koppelhaken ausgebildet sein. Eine solche Ausgestaltung ist insbesondere dann sinnvoll, wenn die Aufnahmevorrichtung ein Halteelement für die Behälter und eine mit dem Halteelement verbundene Teleskopeinrichtung aufweist, wobei die Koppelhaken des zumindest einen Koppelarms Abschnitte der Teleskopeinrichtung in einer Koppelstellung hintergreifen.

Gemäß einer solchen Ausgestaltung kann die Teleskopeinrichtung aus einer, vorzugsweise aber aus zwei Teleskopstangen gebildet sein, welche an das Halteelement zur Aufnahme der Behälter anschließen. Sofern zwei Teleskopstangen vorgesehen sind, können diese an einem oberen dem Fluiddruckantrieb zugewandten Ende mit einer Querstrebe verbunden sein, die von dem Koppelhaken des zumindest einen Koppelarms hintergriffen werden kann.

Hierbei ist zu beachten, dass derartige Teleskopeinrichtungen grundsätzlich aus dem Stand der Technik bekannt sind, sodass eine rein konstruktive Umgestaltung der Füllelemente in einfacher Art und Weise möglich ist. Entsprechend kann nicht nur ein wesentlich effektiveres Stellen und Anpressen mit dem erfindungsgemäßen Füllelement durchgeführt werden. Vielmehr können auch bereits bestehende Füllanlagen in einfacher Art und Weise umgerüstet werden, ohne dass eine aufwendige Anpassung und Umgestaltung der Füllanlage, insbesondere der Teleskopeinrichtung, erforderlich ist.

Eine Weiterbildung der Erfindung sieht ferner vor, dass eine Führungsstange vorgesehen ist, wobei die Aufnahmevorrichtung an der Führungsstange in Hubrichtung geführt ist. Mithilfe einer solchen Führungsstange kann insbesondere die Stabilität im Zuge der Bewegung entlang des Stellhubes und des Anpresshubes erhöht werden, wobei die Führungsstange üblicherweise feststehend am Gehäuse des Fluiddruckantriebes angeordnet ist. Bei der Ausbildung mit einer Teleskopeinrichtung kann beispielsweise in einer Querstrebe, welche die Teleskopstangen miteinander verbindet eine Bohrung vorgesehen sein, in die dann die Führungsstange eingreift. Die Länge der Führungsstange bemisst sich insbesondere nach der Länge des erforderlichen Hubes, wobei vor allem der Stellhub aufgrund der verhältnismäßig langen Strecke maßgeblich ist.

Eine weitere besonders bevorzugte Ausgestaltung sieht vor, dass ein Füllrohr an das Füllventil anschließt, welches in einer Betriebsposition innerhalb eines in der Aufnahmevorrichtung befindlichen Behälters angeordnet ist. Mit einer Betriebsposition ist in diesem Zusammenhang eine Stellung des Behälters bzw. der Aufnahmevorrichtung gemeint, in der eine Befüllung der Behälter erfolgen kann. Entsprechend wurden in der Betriebsposition bereits der Stellhub und der Anpressdruck durchlaufen und der Behälter schließt mit dem vordefinierten Anpressdruck an einen Dichtungssitz des Füllventils an. Das Füllrohr greift dann in den Behälter ein und liegt mit seinem offenen Ende innerhalb des Füllraumes der Behälter. Entsprechend kann eine vergleichsweise bodennahe Füllung ermöglicht werden, wobei die Länge des Füllrohres sich insbesondere nach der Größe der Behälter bemisst. Darüber hinaus ist die Länge des Füllrohres auch mitentscheidend für die Größe des Stellhubes und insbesondere auch für die Länge der Führungsstange. Sofern also beispielsweise vergleichsweise große Behälter vorgesehen sind und zugleich eine bodennahe Anordnung der Öffnung des Füllrohres innerhalb des Behälters vorgesehen ist, so muss zwischen der Betriebsposition und der Einführposition ein ausreichend großer Stellhub gewährleistet werden, damit in der Einführposition ein Behälter in die Aufnahmevorrichtung eingeführt und entsprechend in einer Entnahmeposition auch wieder entnommen werden kann.

Gemäß einer bevorzugten Ausgestaltung ist vorgesehen, dass der Stellhub und/oder die Länge des Füllrohres zwischen 200 und 360 mm beträgt.

Grundsätzlich ist die Füllanlage nicht auf eine bestimmte Anordnung der Füllelemente beschränkt. Dennoch sieht eine bevorzugte Ausgestaltung vor, dass eine Vielzahl von Füllelementen der zuvor beschriebenen Art in Umfangsrichtung an einem rotierbar angetriebenen Träger angeordnet ist. Entsprechend ist die Füllanlage vorzugsweise als Rundläufermaschine ausgebildet, sodass die Füllelemente während des Betriebs der Füllanlage kontinuierlich an dem Träger mitrotieren.

Ausgehend von einer solchen Ausgestaltung ist es dann in einfacher Art und Weise möglich, dass der Stellhub über einen Kurvenantrieb bewirkbar ist. Gemäß einer solchen Ausgestaltung können zur Ausbildung des Kurvenantriebs die Füllelemente jeweils eine an der Aufnahmevorrichtung angeordnete Führungsrolle aufweisen, welche im Zuge der Rotation des Trägers zumindest abschnittsweise an einer Führungskurve abrollbar sind. Die Führungskurve ist so ausgebildet, dass aufgrund ihrer in Hubrichtung ausgeprägten Form die Aufnahmevorrichtungen zwischen der Einführposition und der Betriebsposition bzw. zwischen der Betriebsposition und der Entnahmeposition in Hubrichtung bewegt werden können.

Hierbei ist es ausreichend, wenn sich die Führungskurve lediglich abschnittsweise entlang eines Umfangs des Trägers erstreckt, in dem tatsächlich ein Stellhub bewirkt werden muss. Hierbei ist zu beachten, dass während des Befüllens üblicherweise die Fluiddruckeinrichtung den Behälter an das Füllventil heranpresst, sodass der Kurvenantrieb dort nicht erforderlich ist. Erst im Zuge der Entnahme der Behälter bzw. im Zuge des Heranführens der Behälter an das Füllventil ist das Durchlaufen des großen Stellhubes erforderlich, sodass dann entsprechende Führungskurvenabschnitte vorzusehen sind, an denen die Führungsrollen der Füllelemente abrollen kann.

Eine solche Ausgestaltung ist besonders vorteilhaft, da mithilfe eines Kurvenantriebes winkelabhängig eine zuverlässige und wirksame Stellung entlang eines großen Stellhubes bewirkt werden kann. Zugleich ist es aber nicht erforderlich, dass mithilfe des Kurvenantriebes große Kräfte, insbesondere eine für den Anpressdruck erforderliche Kraft, aufgebracht werden muss, da dies über die Fluiddruckeinrichtung erfolgen kann. Somit kann durch den Kurvenantrieb der Stellhub und durch die Fluiddruckeinrichtung der Anpresshub bewirkt werden, wobei beide Antriebsmittel in unterschiedlichen Winkelabschnitten wirken.

Eine weitere bevorzugte Ausgestaltung sieht vor, dass eine Steuereinheit vorgesehen ist, welche dazu eingerichtet ist, den von dem Fluiddruckantrieb zu bewirkenden Anpressdruck auf Basis eines vordefinierten Anpressdruckes zu steuern. Dieser vordefinierte Anpressdruck richtet sich insbesondere nach der Form, der Größe sowie des Materials der Behälter. Auch der Behälterinnendruck kann maßgeblich für die Bestimmung des vordefinierten Anpressdruckes sein.

Gegenstand der Erfindung ist ferner ein Verfahren zum Befüllen von Behältern gemäß Anspruch 14 in einer erfindungsgemäßen Füllanlage, wobei jeweils ein Behälter in einer Einführposition in die Aufnahmevorrichtung eines Füllelementes eingeführt und die Aufnahmevorrichtung über einen Stellhub und einen daran anschließenden Anpresshub in eine Betriebsposition bewegt wird und wobei das Füllventil geöffnet und der Behälter mit einer Flüssigkeit gefüllt wird. Bei der Flüssigkeit handelt es sich insbesondere um Getränke, z. B. Wasser, Milch, Soft-Drinks, Bier sowie Mischgetränke. Darüber hinaus können die Getränke auch karbonisiert sein.

Gemäß einer Weiterbildung des Verfahrens wird der Anpresshub auf Basis eines vordefinierten Anpressdruckes zwischen dem Behälter und einen Dichtungssitz des Füllventils bestimmt. Dies kann beispielsweise auch auf Basis einer Druckmessung im Behälter erfolgen.

Darüber hinaus sieht das erfindungsgemäße Verfahren bevorzugt vor, das während der Befüllung ein Füllrohr innerhalb des Behälters angeordnet ist.

Im Folgenden wird die Erfindung anhand eines Ausführungsbeispiels näher erläutert. Es zeigen:
- Fig. 1: eine erfindungsgemäße Füllanlage in einer isometrischen Ansicht,
- Fig. 2: ein Füllelement der Füllanlage gemäß Fig. 1,
- Fig. 3A, 3B, 3C: das Fluiddruckventil des Füllelements gemäß Fig. 2 in unterschiedlichen Stellungen.

Die Fig. 1 zeigt eine erfindungsgemäße Füllanlage, welche zeichnungsgemäß als sogenannte Rundläufermaschine ausgebildet ist und einen rotierbar angetriebenen Träger 1 aufweist, an dem eine Vielzahl baugleicher Füllelemente in Umfangsrichtung U angeordnet sind. Der Träger 1 rotiert hierbei während des Betriebes entlang der Umfangsrichtung U, wobei während der Rotation eine Befüllung von Behältern 3 bewirkt wird, welche im vorliegenden Beispiel als Kunststoffflaschen ausgebildet sind. Insbesondere handelt sich hierbei um Kunststoffflaschen, welche aus Polyethylenterephthalat gebildet sind.

Aus der Fig. 1 ist auch ersichtlich, dass eine Zuführanordnung 4 sowie eine Entnahmeanordnung 5 vorgesehen ist, über welche die Behälter 3 den Füllelementen 2 zugeführt bzw. abgeführt werden können. Zwischen der Zuführanordnung 4 und der Füllanordnung 5 bildet der Träger 1 einen Behandlungsabschnitt, in dem eine Befüllung der Behälter 3 möglich ist.

Bereits anhand der Fig. 1 wird deutlich, dass die Behälter 3 in einer Hubrichtung H beweglich innerhalb einer Aufnahmevorrichtung 6 angeordnet sind, wobei die Behälter 3 bei der Zuführung in einer Einführposition und während des Befüllens in einer Betriebsposition sind.

In einer Betriebsposition liegt der Behälter 3 an einer Füllöffnung eines Füllventils 7 an. Dies geht insbesondere anhand der Fig. 2 deutlich hervor, welche ein Füllelement 2 in der Betriebsposition zeigt. Darüber hinaus wird anhand einer vergleichenden Ansicht der Figuren 1 und 2 auch deutlich, dass gemäß einer solchen Position ein Füllrohr 8 in den Behältern 3 angeordnet ist, sodass entsprechend aufgrund der Länge des Füllrohres 8 ein verhältnismäßig großer Stellhub zwischen der Einführposition der Behälter 3 und der Betriebsposition ermöglicht werden muss. Dies erfolgt über einen Kurvenantrieb. Die Füllelemente 2 weisen hierzu jeweils eine Führungsrolle 9 auf, welche an einer Führungskurve 10 abrollt, wobei die Führungskurve 10 aufgrund ihrer Ausformung in Hubrichtung H einen Stellhub zwischen der Einführposition und der Betriebsposition einerseits und der Betriebsposition und einer Abführstellung andererseits ermöglicht. Zugleich ist dieser Kurvenantrieb aber nicht dazu in der Lage, einen ausreichenden Anpressdruck zwischen dem Füllventil 7 und dem Behälter 3 zu bewirken.

Vor diesem Hintergrund ist ein Fluiddruckantrieb 11 vorgesehen, welcher bevorzugt als pneumatischer Antrieb ausgebildet ist und welcher infolge eines Anpresshubes in Hubrichtung H einen Anpressdruck zwischen dem Füllventil 7 und dem Behälter 3 bewirkt. Zum Führen der Bewegung ist darüber hinaus eine Führungsstange 20 vorgesehen, welche parallel zur Hubrichtung H angeordnet ist und an das Gehäuse des Fluiddruckantriebs 11 anschließt.

In diesem Zusammenhang ist auch zu erwähnen, dass die Aufnahmevorrichtung 6 ein Halteelement 12 aufweist, welches als Neckringhalter ausgebildet ist. Der als Kunststoffflasche ausgebildete Behälter 3 weist einen sogenannten Neckring 13 auf, über den dieser auf dem Halteelement 12 anliegt. Das Aufnahmemittel schließt dann an zwei Teleskopstangen 14 an, welche über eine Querstrebe 15 miteinander verbunden sind und wobei an dieser Querstrebe 15 die Führungsrolle 9 für den Kurvenantrieb angeordnet ist.

An dieser Querstrebe 15 ist ferner der Fluiddruckantrieb 11 angeordnet, dessen Funktionsweise insbesondere anhand der Figuren 3A, 3B, 3C deutlich wird.

Der Fluiddruckantrieb 11 schließt an eine Koppelvorrichtung 16 an, welche zwei Koppelarme 17 aufweist, welche endseitig mit einem Koppelhaken 18 ausgebildet sind. Zudem weisen die Koppelarme 17 eine Führungsnut 21 auf. Der Fluiddruckantrieb 11 ist so angeordnet und eingerichtet, dass diese Koppelarme 17 in Hubrichtung verfahrbar sind.

Gemäß der Fig. 3A ist dieser Fluiddruckantrieb 11 noch nicht in einem eingekoppelten Zustand, sodass entsprechend ein Anpresshub nicht bewirkt werden kann.

Gemäß der Fig. 3B bewirkt dann der Kurvenantrieb den Stellhub und führt die Teleskopvorrichtung mit den Teleskopstangen 14 sowie der Querstrebe 15 und die Führungsrolle 9 an den Fluiddruckantrieb 11 heran. Die Querstrebe 15 weist darüber hinaus eine Öffnung auf, in die die Führungsstange 20 eingreift.

Sodann werden die Koppelarme 17 in Hubrichtung von dem Fluiddruckantrieb 11 bewegt, wobei durch die Führungsnut 21 und einen in diese Führungsnut 21 eingreifenden Führungsstift 19 die Koppelarme 17 auch in eine senkrecht dazu verlaufende radiale Richtung nach außen verschwenkt werden und die Koppelhaken 18 die Querstrebe 15 hintergreifen. In Folge dessen bewegen sich die Teleskopstangen 14 und das daran anschließende Halteelement 12 über den Anpresshub in Hubrichtung H, bis ein vordefinierter Anpressdruck zwischen dem Füllventil 7 und dem Behälter 3 erreicht ist.

Nach dem Befüllen wird die Koppelvorrichtung 16 wieder gelöst und die Aufnahmevorrichtung 6 kann mit dem Behälter 3 allein aufgrund der Schwerkraft zurück in die Entnahmeposition gefahren werden.

Erfindungsgemäß sind somit zwei separate Antriebsmittel vorgesehen, wobei im vorliegenden Ausführungsbeispiel der Kurvenantrieb den Stellhub und der Fluiddruckantrieb 11 den Anpresshub bewirkt. Entsprechend ist der Kurvenantrieb dazu ausgelegt einen großen Hub bei geringen Kräften und der Fluiddruckantrieb 11 einen kleinen Hub bei großen Kräften zu bewirken.

### Bezugszeichenliste

- 1: Träger
- 2: Füllelement
- 3: Behälter
- 4: Zuführanordnung
- 5: Entnahmeanordnung
- 6: Aufnahmevorrichtung
- 7: Füllventil
- 8: Füllrohr
- 9: Führungsrolle
- 10: Führungskurve
- 11: Fluiddruckantrieb
- 12: Halteelement
- 13: Neckring
- 14: Teleskopstange
- 15: Querstrebe
- 16: Koppelvorrichtung
- 17: Koppelarm
- 18: Koppelhaken
- 19: Führungsstift
- 20: Führungsstange
- 21: Führungsnut
- H: Hubrichtung
- U: Umfangsrichtung

## Patentansprüche

1. Füllanlage zum Befüllen von Behältern (3) mit zumindest einem Füllelement (2), wobei das Füllelement (2) zumindest ein Füllventil (7) und eine dem Füllventil (7) zugeordnete Aufnahmevorrichtung (6) zur Aufnahme der Behälter (3) aufweist, wobei die Aufnahmevorrichtung (6) ausgehend von einer Einführposition über einen Stellhub gegenüber dem Füllventil (7) beweglich angeordnet ist,
**dadurch gekennzeichnet, dass** separate Antriebsmittel zum Bewirken des Stellhubes und eines an den Stellhub anschließenden Anpresshubes der Aufnahmevorrichtung (6) vorgesehen sind.

2. Füllanlage nach Anspruch 1, **dadurch gekennzeichnet, dass** das zumindest eine Füllelement (2) einen Fluiddruckantrieb (11) zum Bewirken des Anpresshubes aufweist.

3. Füllanlage nach Anspruch 2, **dadurch gekennzeichnet, dass** eine Koppelvorrichtung (16) mit dem Fluiddruckantrieb (11) verbunden ist, welche in einer Koppelstellung die Aufnahmevorrichtung (6) mit dem Fluiddruckantrieb (11) verbindet.

4. Füllanlage nach Anspruch 3, **dadurch gekennzeichnet, dass** die Koppelvorrichtung (16) zumindest einen Koppelarm (17) aufweist, welcher ausgehend von einer Grundstellung in Hubrichtung (H) als auch in eine senkrecht oder schräg dazu verlaufende Richtung in die Koppelstellung bewegbar ist.

5. Füllanlage nach Anspruch 4, **dadurch gekennzeichnet, dass** der zumindest eine Koppelarm (17) über einen in eine Führungsnut (21) eingreifenden Führungsstift (19) zwischen der Grundstellung und der Koppelstellung bewegbar ist.

6. Füllanlage nach einem der Ansprüche 3 bis 5, **dadurch gekennzeichnet, dass** der zumindest eine Koppelarm (17) mit einem Koppelhaken (18) ausgebildet ist.

7. Füllanlage nach Anspruch 6, **dadurch gekennzeichnet, dass** die Aufnahmevorrichtung (6) ein Halteelement (12) für die Behälter und eine mit dem Halteelement (12) verbundene Teleskopeinrichtung aufweist, wobei der Koppelhaken (18) des zumindest einen Koppelarms (17) Abschnitte der Teleskopeinrichtung, insbesondere eine Querstrebe (15) der Teleskopeinrichtung, in einer Koppelstellung hintergreift.

8. Füllanlage nach einem der vorangegangenen Ansprüche, **dadurch gekennzeichnet, dass** eine Führungsstange (20) vorgesehen ist, wobei die Aufnahmevorrichtung (6) an der Führungsstange (20) in Hubrichtung (H) geführt ist.

9. Füllanlage nach einem der vorangegangenen Ansprüche, **dadurch gekennzeichnet, dass** ein Füllrohr (8) an das Füllventil (7) anschließt, welches in einer Betriebsposition innerhalb eines in der Aufnahmevorrichtung (6) befindlichen Behälters (3) angeordnet werden kann.

10. Füllanlage nach einem der vorangegangenen Ansprüche, **dadurch gekennzeichnet, dass** eine Vielzahl von Füllelementen (2) in einer Umfangsrichtung (U) an einem rotierbar angetriebenen Träger (1) angeordnet sind.

11. Füllanlage nach Anspruch 10, **dadurch gekennzeichnet, dass** der Stellhub über eine Kurvenantrieb bewirkbar ist.

12. Füllanlage nach Anspruch 11, **dadurch gekennzeichnet, dass** zur Ausbildung des Kurvenantriebes die Füllelemente (2) jeweils eine an der Aufnahmevorrichtung (6) angeordnete Führungsrolle (9) aufweisen, welche im Zuge der Rotation des Trägers (1) zumindest abschnittsweise an einer Führungskurve (10) abrollbar sind.

13. Füllanlage nach einem der Ansprüche 2 bis 12, **dadurch gekennzeichnet, dass** eine Steuereinheit vorgesehen ist, welche dazu eingerichtet ist, den von dem Fluiddruckantrieb (11) zu bewirkenden Anpresshub auf Basis eines vordefinierten Anpressdruckes zu steuern.

14. Verfahren zum Befüllen von Behältern (3) in einer Füllanlage nach einem der vorangegangenen Ansprüche, wobei jeweils ein Behälter (3) in einer Einführposition in die Aufnahmevorrichtung (6) eines Füllelementes (2) eingeführt und die Aufnahmevorrichtung (6) über einen Stellhub und einen daran anschließenden Anpresshub in eine Betriebsposition bewegt wird, wobei das Füllventil (7) geöffnet und der Behälter (3) mit einer Flüssigkeit gefüllt wird.

15. Verfahren nach Anspruch 14, wobei der Anpresshub auf Basis eines vordefinierten Anpressdruckes zwischen dem Behälter (3) und einem Dichtungssitz des Füllventils (7) bestimmt wird.

16. Verfahren nach Anspruch 15, wobei der vordefinierte Anpressdruck auf Basis einer Druckmessung im Behälter bestimmt wird.

17. Verfahren nach einem der Ansprüche 14 bis 16, wobei während der Befüllung ein Füllrohr (8) innerhalb des Behälters (3) angeordnet ist.
